# EUROPÄISCHE PATENTSCHRIFT

(11) **EP 0 387 759 B1**
(45) Veröffentlichungstag und Bekanntmachung des Hinweises auf die Patenterteilung: **18.09.1991**
(21) Anmeldenummer: 90104649.0
(22) Anmeldetag: 12.03.1990
(51) Int. Cl.: E03F 7/10

(54) **Kanalreinigungsfahrzeug**
Sewer cleaning vehicle
Véhicule pour le nettoyage de canalisations d'égouts

(30) Priorität: 14.03.1989 DE 8903134 U
(43) Veröffentlichungstag der Anmeldung: 19.09.1990
(73) Patentinhaber: Assmann, Peter, D-74348 Lauffen/Neckar (DE)
(72) Erfinder: Assmann, Peter, D-74348 Lauffen/Neckar (DE)
(74) Vertreter: Müller, Hans, Dipl.-Ing.

(56) Entgegenhaltungen:
- EP-A- 0 075 603
- DE-A- 2 929 625
- DE-A- 3 140 200

## Beschreibung

Die Erfindung betrifft ein Kanalreinigungsfahrzeug mit einem durch eine schwenkbare Heckklappe zu verschließendes Schlammabteil und mit einem Brauchwasserabteil, die beide leitungsmäßig miteinander verbunden sind. Im Schlammwasserabteil ist ein erster Filter zum Grobsieben des in diesem Abteil vorhandenen, durch einen Schlammschlauch von außerhalb des Fahrzeugs angesaugten Schlammwassers vorhanden. In dieser Leitung ist außerdem ein zweiter Filter in Form einer mit Abstreifern versehenen, rotierenden Siebtrommel vorhanden. In der von dem Brauchwasserabteil wegführenden anderen Leitung ist eine Hochdruckpumpe eingebaut.

Mit dem in einen Abwasserkanal oder dergleichen abgesenkten Schlammschlauch kann das dort vorhandene Schlammwasser in das unter Vakuum stehende Schlammwasserabteil abgesaugt werden. Dieses Schlammwasser wird in ein anderes Brauchwasserabteil umgepumpt, wobei es mehrere Filtersysteme durchfließt. Das Brauchwasser ist daher in Bezug zum Schlammwasser relativ sauber, so daß es nicht entsorgt, sondern wieder weiterverwendet werden kann. Dies Brauchwasser kann mittels einer Hochdruckpumpe in einen Spülschlauch geschickt werden, der mit einem Düsenkopf versehen ist und ebenfalls in den zu reinigenden Kanal abgesenkt wird. Mit Hilfe des aus dem Düsenkopf austretenden Druckstrahls wird der im Kanal vorhandene feste Schlamm aufgelockert und zum Kanalschacht hergezogen, so daß er durch den Schlammschlauch abgesaugt werden kann.

Aus der DE-OS 3140200 ist ein derartiges Kanalreinigungsfahrzeug bekannt. Schlammwasserabteil und Brauchwasserabteil sind bei diesem Fahrzeug in einem gemeinsamen Tankbehälter, hintereinanderliegend, vorhanden. Die gemeinsame Trennwand zwischen den beiden Abteilen ist in Form eines in dem Kessel längs verschieblichen Kolbens ausgebildet, so daß durch Verschieben dieses Kolbens das eine Abteil volumenmäßig kleiner und das andere Abteil entsprechend größer ausgebildet werden können. In dem Brauchwasserabteil ist eine zum Feinsieben vorgesehene mit Abstreifern ausgestattete rotierende Siebtrommel vorhanden, über deren Mantelfläche die von dem Schlammwasserabteil führende Zuleitung in das Brauchwasserabteil endet. Das im Inneren dieser Siebtrommel anfallende, gereinigte Wasser wird aus dem Brauchwasserabteil weg- und zu der Hochdruckpumpe hingeführt. Vor der Einflußöffnung der von dem Schlammwasserabteil wegführenden und zu dem Brauchwasserabteil hinführenden Leitung ist im Schlammwasserabteil eine in Form eines Grobsiebes ausgebildete Zwischenwand eingebaut, durch die die Mündungsöffnung von dem sich in dem Schlammabteil absenkenden Schlamm und sonstigen Verunreinigungen freigehalten werden soll.

Von der Hochdruckpumpe kann aus dem Brauchwasserabteil Wasser nur durch die Siebtrommel hindurch abgezapft werden. Die Förderleistung hängt damit von der Leistungsfähigkeit dieses Filters ab. Eine zusätzliche Entnahme direkt aus dem Brauchwasserabteil ist nicht vorgesehen und auch nicht sinnvoll, da der von der Mantelfläche der Siebtrommel durch deren Abstreifern abgestreifte Schmutz in dem im Brauchwasserabteil aufgestauten Wasser vorhanden ist. Das im Brauchwasserabteil vorhandene Wasser bildet damit keinen echten Wasserspeicher zum Beschicken der Hochdruckpumpe.

Ausgehend von diesem Stand der Technik liegt der Erfindung die Aufgabe zugrunde, ein Kanalreinigungsfahrzeug der eingangs genannten Art anzugeben, das die aus dem Stand der Technik bekannten Nachteile nicht aufweist und das optimal eingesetzt werden kann.

Diese Erfindung ist durch die Merkmale des Hauptanspruchs gegeben. Das aus dem Stand der Technik bekannte Kanalreinigungsfahrzeug zeichnet sich insbesondere dadurch aus, daß in dem gemeinsamen Tankbehälter das Schlammwasserabteil ein Zwischenabteil und ein weiteres Vorderabteil, jeweils in Reihe hintereinanderliegend, vorhanden sind. Das eigentliche Brauchwasserabteil wird durch zwei seitlich an diesem Tankbehälter vorhandene Zusatztanks gebildet. Der in Form einer rotierenden Siebtrommel ausgebildete zweite Filter ist in dem Vorderabteil, oberhalb des Bodens des Tankbehälters angeordnet. Das von diesem Filter weggehende, gereinigte Wasser wird in das Zwischenabteil eingeleitet, während der durch die Filtration anfallende Schmutz sich im Bodenbereich dieses Vorderabteils ansammelt und nicht in das Zwischenabteil hineinströmen kann. Aus dem Bodenbereich dieses Vorderabteils führt ferner eine Saugleitung in das Schlammwasserabteil zurück, so daß der anfallende Schmutz wieder in das Schlammwasserabteil zurückgeführt und nicht weiter in dem Leitungssystem zum Brauchwasserabteil hin mitgeschleppt werden kann. Von dem Zwischenabteil wird dann das dort anfallende Wasser durch eine separate Leitung in die Brauchwassertanks gepumpt. Aus den Tanks kann daher Brauchwasser von der Hochdruckpumpe abgezogen werden unabhängig davon, ob die rotierende Siebtrommel in diesem Augenblick auch in Betrieb ist oder nicht. Bei dem erfindungsgemäßen Kanalreinigungsfahrzeug wird damit der Prozeß des Wiederaufbereitens des angefallenen Schlammwassers durch die vorhandenen mehreren verschiedenen Wasserabteile räumlich und funktionsmäßig von dem Entnahmeprozeß des Brauchwassers getrennt. Die Brauchwassertanks kommen durch ihre separate Anordnung auch nie mit Schlammwasser in Berührung, so daß ihre Reinigung problemlos erfolgen kann. Dies hat den Vorteil, daß ohne großen Aufwand auch die Erstversorgung des Kanalreinigungsfahrzeuges mit Trinkwasser in diese Tanks hinein möglich ist.

Um ein Überfluten des im Vorderabteil vorhandenen Filters durch das sich im Bodenbereich dieses Abteils angesammelten Schmutzwassers zu verhindern, ist ein oberer Schwimmerschalter so vorhanden, daß bei einem entprechenden maximalen Wasserstand innerhalb des Vorderabteils die Pumpe, die in der zum Vorderabteil führenden Leitung vorhanden ist, abgeschaltet wird. Zusätzlich ist ein weiterer Schwimmerschalter vorhanden, der bei einem entsprechenden minimalen Schmutzwasserstand im Vorderabteil die in das Schlammwasserabteil führende Saugleitung verschließt. Bei in dem Schlammwasserabteil herrschenden Vakuum kann daher durch die Saugleitung hindurch nicht auch in dem Vorderabteil ein Vakuum erzeugt werden.

Um die Brauchwasserqualität zu verbessern, ist nach einem weiteren Merkmal der Erfindung in der von dem Zwischenabteil zu den Brauchwassertanks hinführenden Leitung ein weiterer Filter eingebaut. Dieser Filter wirkt als Feinfilter und entfernt aus dem verschmutzten Wasser Schmutzpartikel, die grösser als 0,08 mm groß sind. Diese Schmutzpartikel können noch durch die strömungsmäßig vorgeschaltete Siebtrommel hindurchwandern, da von derselben nur Schmutzpartikel der Größe bis etwa 0,3 mm herausgesiebt werden können. Dieser in der Leitung zu den Brauchwassertanks befindliche Feinfilter wird hinsichtlich seiner wirksamen Filterfläche automatisch überwacht. Diese Überwachung steuert den Reinigungsvorgang der Filterfläche ohne Beeinträchtigung des Rückgewinnungsprozesses. Dadurch kann von Brauchwassertanks auch unabhängig davon, ob dieser Feinfilter in Betrieb ist, Brauchwasser für die Hochdruckpumpe abgezogen werden.

Nach einem weiteren Merkmal der Erfindung ist das in dem Schlammabteil vor der Mündung der zu dem Vorderabteil hinführenden Leitung vorhandene Grobsieb nicht bis auf den Boden hinunter ausgebildet, sondern an einem Zwischenboden befestigt. Dadurch wird ein Zusetzen dieses Grobsiebes weitestgehend verhindert, da Schlamm und sonstigen größere Verunreinigungen sich unterhalb desselben im Bodenbereich des Schlammwasserabteils absetzen können. Die Siebfläche dieses Grobsiebes bleibt damit praktisch voll wirksam. Dies ändert sich erst, wenn der sich im Boden dieses Schlammwasserabteils niedergesetzte Schlamm und Schmutz volumenmäßig so groß sind, daß er höher als der Zwischenboden hoch ist. Bevor dies eintritt, ist aber das im Schlammwasserabteil vorhandene Wasser so hochgestiegen, daß das Fahrzeug vollbeladen ist und nicht mehr weiterarbeiten kann.

Nach einem weiteren Merkmal der Erfindung ist zwischen dem Schlammwasserabteil und dem Zwischenabteil die aus dem Stand der Technik an sich bekannte kolbenmäßige Ausbildung der gemeinsamen Trennwand vorhanden. Die Anordnung des Kolbens hier zwischen diesen beiden Abteilen hat keine Auswirkung auf das zur Verfügung stehende Nutzvolumen in den Brauchwassertanks. Sofern prozentual viel Schlamm durch den Schlammschlauch angesaugt wird, kann das Schlammwasserabteil relativ groß und das Zwischenabteil entsprechend klein gewählt werden, ohne daß der Wiederaufbereitungsprozeß dadurch beeinträchtigt würde; aus den Brauchwassertanks steht nach wie vor die dort voll verfügbare Brauchwassermenge zur Verfügung. Umgekehrt kann bei prozentual relativ wenig anfallenden festen Schmutzanteilen das Schlammwasserabteil entsprechend klein und dafür das Zwischenabteil entsprechend groß gewählt werden. Auch dies hat keinen Einfluß auf die in den Brauchwassertanks anfallende und dort zur Verfügung stehende Wassermenge.

Damit das aus dem Schlammwasserabteil oder aus dem Zwischenabteil jeweils abzuziehende Wasser möglichst schlammfrei ist, sind die entsprechenden Leitungsöffnungen an in diesen Abteilen vorhandenen mechanischen Schwinneranzeigen befestigt. Die Öffnungen sind damit wünschenswert weit oberhalb des entsprechenden Abteilbodens positioniert.

Weitere Vorteile und Ausgestaltungen der Erfindung sind den in den Ansprüchen ferner aufgeführten Merkmalen sowie dem nachstehenden Ausführungsbeispiel zu entnehmen.

Die Erfindung wird im folgenden anhand des in der Zeichnung dargestellten Ausführungsbeispiels näher beschrieben und erläutert. Es zeigen:

- Fig. 1: einen schematischen Längsschnitt durch die verschiedenen Wasserabteile eines erfindungsgemäßen Kanalreinigungsfahrzeuges mit schematisierter Darstellung der verschiedenen Leitungsverbindungen zwischen den Abteilen und
- Fig. 2: eine schematisierte Darstellung des in der Vorderkammer vorhandenen Siebtrommel-Filters.

Auf einem nicht näher dargestellten Kanalreinigungsfahrzeug ist ein Tankbehälter 10 befestigt. Dieser Tankbehälter 10 hat eine im Querschnitt kreiszylindrische Form. Seine bezüglich des Fahrzeuges hintere Stirnseite ist in Form einer Heckplatte 12 ausgebildet, die sich durch eine oben liegende Schanieranordnung nach oben hochklappen und damit vom Tankbehälter 10 wegklappen läßt.

Die Heckklappe 12 ist die hintere stirnseitige Begrenzung eines Schlammwasserabteils 14, das auf seiner vom Führerhaus weggerichteten, gegenüberliegenden Stirnseite durch eine Stirnwand 16 begrenzt wird. Diese Stirnwand 16 ist Teil einer Kolbenanordnung 18, die an dieser Stelle den Tankbehälter 10 querschnittsmäßig verschließt. Durch ein umlaufendes Dichtungsprofil 20 ist das Schlammwasserabteil 14 von einem durch die Kolbenanordnung 18 getrennten Zwischenabteil 22 getrennt.

Vor diesem Zwischenabteil 22 ist ein Vorderabteil 24 noch innerhalb des Tankbehälters 10 vorhanden. Das Vorderabteil 24 wird auf seiner Vorderseite von der Stirnseite 26 des Tankbehälters 10 begrenzt. In dem Tankbehälter 10 sind damit in Reihe hintereinanderliegend das Schlammwasserabteil 14, das Zwischenabteil 22 und das Vorderabteil 24 vorhanden.

In das Schlammwasserabteil 14 ragt von oben ein Saugschlauch 28 hinein, durch den von außerhalb Schlammwasser in das Schlammwasserabteil 14 hineingesaugt werden kann. Das Ansaugen erfolgt durch in dem Schlammwasserabteil 14 erzeugten Unterdruck.

An der Heckklappe 12 ist ein Zwischenboden 30 befestigt, der über als Grobsieb 31 ausgebildete Wandbereiche mit der über dem Zwischenboden 30 liegenden übrigen Wandung des Tankbehälters 10 verbunden ist. Die Grobsieb-Wandbereiche 31 können durch ein Scharnier 33 nach oben geklappt werden.

In der Heckklappe 12, oberhalb des Zwischenbodens 30, mündet von außen eine erste Leitung 32 in das Schlammwasserabteil 14 hinein, die innerhalb des Schlammwasserabteils 14 in einem flexiblen Schlauchstück 34 endet. Die an seinem freien Ende vorhandene Mündungsöffnung 36 dieses flexiblen Schlauchstückes 34 ist an einer mechanischen Schwimmeranzeige 38 befestigt. Dadurch wird sichergestellt, daß sich die Mündungsöffnung 36 immer im Bereich des im Schlammwasserabteil 14 vorhandenen Wasserspiegels 40 befindet.

Die Leitung 32 führt zu einer unterhalb des Tankbehälters 10 vorhandenen Niederdruckpumpe 42 und von dort weiter zum Vorderabteil 24 des Tankbehälters 10. Die Leitung 32 mündet dort in dies Vorderabteil 24 hinein und endet dort im Bereich eines zweiten Vorfilters, eines Siebtrommelfilters 44. Das an der Siebtrommel anstehende, durch die Leitung 32 zugeführte Wasser 46 fließt durch die Mantelfläche 47 der Siebtrommel 48 von der Außenseite nach innen und von dort unten durh die Mantelfläche nach außen hindurch, wobei sich die Oberfläche der Mantelfläche 47 mit Schmutzpartikel 50, die größer als 0,3 mm im Durchmesser sind, belegt. Beim Rotieren der Siebtrommel 48, das durch den Pfeil 52 dargestellt wird, werden diese Schmutzpartikel 50 von einem Abstreifer 54 wieder von der Mantelfläche 47 entfernt. Diese Schmutzpartikel 50 fallen in den Bodenbereich des Vorderabteils 24 und bilden dort eine mehr oder weniger dichte Schmutzwasserschicht 56.

In die Schmutzwasserschicht 56 ragt mit ihrem einen Ende eine Saugleitung 58 hinein. Diese Saugleitung 58 führt von oben in das Schlammwasserabteil 14 zurück.

In dem Vorderabteil ist ein unterer Schwimmerschalter 60 und ein oberer Schwimmerschalter 62 vorhanden. Der untere Schwimmerschalter 60 steuert ein in der Saugleitung eingebautes Absperrventil 64, das er verschließt, wenn die Schmutzwasserschicht 56 eine extrem niedrige Wasserhöhe einnimmt. Der obere Schwimmerschalter 62 schaltet die in der ersten Leitung 32 vorhandene Niederdruckpumpe 42 aus, wenn der Wasserstand der Schmutzwasserschicht 56 einen maximalen oberen Wasserstand erreicht hat. Dieser maximale obere Wasserstand liegt noch unterhalb des Siebtrommelfilters 44, so daß dieser Filter 44 durch die Schmutzwasserschicht 56 in seiner Reinigungswirkung nicht beeinträchtigt werden kann.

Das durch den Siebtrommelfilter 44 gereinigte Wasser fließt über eine zweite Leitung 66 in freiem Fluß durch die zwischen dem Zwischenabteil und dem Vorderabteil vorhandene Trennwand 68 hindurch in das Zwischenabteil 22.

In dem Zwischenabteil 22 sind Schwimmkörper 72 in einem nicht dargestellten Führungskasten zum Schutz vor Schwallbewegungen vorhanden, an denen die Mündungsöffnung eines flexiblen Schlauchstückes 74 befestigt ist. Dies Schlauchstück 74 mündet an seinem einen Ende in eine dritte Leitung 76 ein, in der eine zweite Niederdruckpumpe 78 eingebaut ist und die zu einem Feinfilter 80 führt. In diesem Feinfilter wird das aus dem Zwischenabteil 22 durch das flexible Schlauchstück angesaugte Wasser bis auf eine Schmutzpartikelgröße von 0,08 mm Durchmesser weiter gereinigt. Das aus dem Filter austretende, gereinigte Wasser wird mittels dieser Niederdruckpumpe 78 weiter in jeweils seitlich neben dem Tankbehälter 10 angeordnete, separate Brauchwassertanks 82 geführt.

Die in dem Feinfilter 80 anfallenden Schmutzanteile werden über eine Rückführleitung 84, die von oben in das Schlammwasserabteil 14 einmündet, zurück in dieses Abteil 14 gepumpt.

Der Feinfilter 80 verfügt über eine integrierte Druckdifferenzsteuerung, die bei einem Differenzdruck zwischen Filtereingang und Filterausgang den Grad der Verschmutzung beispielsweise optisch anzeigt und einen Reinigungsvorgang für diesen Filter einleitet, wobei der Rückgewinnungsprozeß nicht unterbrochen wird.

Aus den beiden Brauchwassertanks 82 führt jeweils eine Leitung 88 zu einer nicht näher dargestellten Hochdruckpumpe. Diese Hochdruckpumpe versorgt einen Spülschlauch, der in den zu reinigenden Kanal abgesenkt werden kann, mit Brauchwasser.

Von dieser Hochdruckpumpe führt eine Abzweigleitung 90 zu dem Siebtrommelfilter 44 zurück, so daß das in dem Brauchwassertank 82 vorhandene Brauchwasser 92 auch zum Reinigen der Siebtrommel 48 verwendet werden kann. Dies geschieht durch Düsen 93, die die Siebtrommel 48 von innen nach außen freispülen.

Um Verwirbelungen beim Absaugen von Wasser aus den Brauchwassertanks 82 zu vermeiden, ist im Bereich der Einlaßöffnung der jeweiligen Leitung 88 ein sogenannter Strudelbrecher 96 vorhanden.

In die beiden Brauchwassertanks 82 bzw. das Zwischenabteil 22 führen jeweils von oben Leitungen 98 bzw. 100, die jeweils an eine Trinkwasserversorgungsquelle 102 angeschlossen werden können. In der Leitung 98 befindet sich ein Feinfilter, so daß auch beim Befüllen mit Frischwasser z.B. aus einem Hydranten keine Verunreinigungen in die Tanks und von dort zur Hochdruckpumpe gelangen können. Sowohl in die Brauchwassertanks 82 als auch in das Zwischenabteil 22 kann somit Trinkwasser eingefüllt werden.

Bei Reinigungsarbeiten mit Frischwasser wird z.B. auch die Zwischenkammer vollständig zumindest einmal mit Leitungswasser gefüllt.

In den verschiedenen Leitungen sind außerdem Ventile vorhanden, so daß die entsprechenden Leitungen entsprechend der jeweiligen Arbeitsweise des Kanalreinigungsfahrzeuges abgesperrt oder geöffnet werden können.

## Patentansprüche

1. Kanalreinigungsfahrzeug mit
― einem Schlammwasserabteil, das durch eine von demselben wegschwenkbare Heckklappe verschließbar ist,
― einem Brauchwasserabteil,
― einer ersten aus mehreren Leitungen bestehenden Leitungsverbindung zwischen dem Schlammwasserabteil und dem Brauchwasserabteil,
― einem ersten Filter innerhalb des Schlammwasserabteils zum Grobsieben des in diesem Abteil vorhandenen, durch einen Schlammschlauch von außerhalb des Fahrzeuges angesaugten Schlammwassers,
― einem zweiten Filter in Form einer mit Abstreifern versehenen, rotierenden Siebtrommel in der ersten Leitungsverbindung,
― einer Hochdruckpumpe in einer von dem Brauchwasserabteil wegführenden anderen Leitung, **daduch gekennzeichnet,** daß
― ein Zwischenabteil (22) leitungsmäßig zwischen dem Schlammwasserabteil (14) und dem Brauchwasserabteil (82) vorhanden ist,
― ein zusätzliches Vorderabteil (24) leitungsmäßig zwischen diesem Zwischenabteil (22) und dem Schlammwasserabteil (14) vorhanden ist, wobei
― eine erste Leitung (32) zwischen dem Schlammwasserabteil (14) und dem Vorderabteil (24),
― eine zweite Leitung (66) zwischen dem Vorderabteil (24) und dem Zwischenabteil (22),
― eine dritte Leitung (76) zwischen dem Zwischenabteil (22) und dem Brauchwasserabteil (82) besteht,
― Schlammwasserabteil (14), Zwischenabteil (22) und Vorderabteil (24) in Reihe hintereinanderliegend in einem gemeinsamen Tankbehälter (10) vorhanden sind,
― das Brauchwasserabteil durch zwei, jeweils seitlich am Tankbehälter angeordnete Tanks (82) gebildet wird,
― in der ersten (32) und dritten Leitung (76), höhenmäßig unterhalb des Tankbehälters (10), jeweils eine Niederdruckpumpe (42, 78) vorhanden ist,
― der zweite Filter (44) im Vorderabteil (24), oberhalb seines Bodens, angeordnet ist, wobei
- - über der Mantelfläche (47) der Siebtrommel (48) dieses Filters (44) die erste Leitung (32) einmündet,
- - von diesem zweiten Filter (44) die zweite Leitung (66) in das Zwischenabteil (22) hineinführt,
- - eine Saugleitung (58) von dem unteren Innenbereich (56) des Vorderabteils (24), von unterhalb des zweiten Filters (44) aus, in das Schlammwasserabteil (14) zurückführt und dort von oben in dasselbe einmündet.

2. Fahrzeug nach Anspruch 1, **dadurch gekennzeichnet,** daß
im Vorderabteil (24) ein oberer Schwimmerschalter (62) so angebracht ist, daß bei einem diesem Schwimmerschalter (62) entsprechenden maximalen Wasserstand innerhalb des Vorderabteils (24), der noch unterhalb des zweiten Filters (44) liegt, die erste Pumpe (42) angeschaltet und die Saugleitung (58) geöffnet wird.

3. Fahrzeug nach Anspruch 2, **dadurch gekennzeichnet,** daß
im Vorderabteil (24) ein unterer Schwimmerschalter (60) so angebracht ist, daß bei einem diesem Schwimmerschalter (60) entsprechenden minimalen Wasserstand innerhalb des Vorderabteils (24) die in bei diesem Wasserstand noch eingetaucht vorhandene, zum Schlammwasserabteil (14) führende Saugleitung (58) verschließbar (64) ist.

4. Fahrzeug nach Anspruch 1, **dadurch gekennzeichnet,** daß
in der dritten Leitung (76) ein weiterer Filter (80) vorhanden ist, wobei dieser Filter (80) zusätzlich an einer in den oberen Bereich des Schlammwasserabteils (14) einmündenden Rückführleitung (84) angeschlossen ist, durch die hindurch der bei diesem Filter (80) anfallende Schmutz in das Schlammwasserabteil (14) zurückführbar ist.

5. Fahrzeug nach Anspruch 1, **dadurch gekennzeichnet,** daß
― dieser Filter (80) über eine integrierte Druckdifferenzsteuerung verfügt, die bei Differenzdruck zwischen Filtereingang und Filterausgang einen Reinigungsvorgang einleitet,
― durch den Differenzdruck zwischen der Rückführleitung (84) und der Filterreinseite die Schmutzpartikel vom Filter abgerissen werden und durch eine sich drehende, von einem Hydromotor angetriebene, Saugdüse der Rückführleitung (84) zugeführt werden, die in den oberen Bereich des Schlammwasserbehälters mündet,
― dieser Rückführvorgang durch das Vakuum im Schlammwasserbehälter unterstützt wird,
― dieser Rückführvorgang vollautomatisch arbeitet und der Rückgewinnungsprozeß nicht unterbrochen wird, weil volumenmäßig nur ein gringer Teil über die Rückführleitung zum Schlammbehälter zurückgelangt.

6. Fahrzeug nach Anspruch 1, **dadurch gekennzeichnet,** daß
― im Schlammwasserabteil (14) teilweise ein Zwischenboden (30) mit sich nach oben anschließenden, teilweise als Sieb ausgebildete Seitenwände (31) vorhanden ist,
― oberhalb dieses Zwischenbodens (30) die Mündungsöffnung (36) der ersten Leitung (32) vorhanden ist,
― der als Sieb ausgebildete Wandbereich durch ein Scharnier (33) hochklappbar ist.

7. Fahrzeug nach Anspruch 1, **dadurch gekennzeichnet,** daß
die zwischen dem Schlammwasserabteil (14) und dem Zwischenabteil (22) vorhandene gemeinsame Trennwand als durch den Tankbehälter (10) hindurch verschiebbarer Kolben (18) ausgebildet ist, so daß einer Vergrößerung des Schlammwasserabteils (14) durch Verschieben dieses Kolbens (18) eine entsprechende Verkleinerung des Zwischenabteils (22) entspricht.

8. Fahrzeug nach Anspruch 7, **dadurch gekennzeichnet,** daß
daß bei weggeschwenkter Heckklappe (12) der Kolben (18) durch das Schlammwasserabteil (14) vollständig hindurchführbar ist, so daß der in diesem Abteil vorhandene Schlamm bei weggeschwenkter Heckklappe (12) durch den Kolben (18) herausschiebbar ist.

9. Fahrzeug nach Anspruch 1, **dadurch gekennzeichnet,** daß
aus den beiden Tanks (82) und dem Zwischenabteil (22) jeweils oben eine Leitung (98, 100) zum Anschluß an eine Frischwasserversorgung (102) herausragt.

10. Fahrzeug nach Anspruch 1, **dadurch gekennzeichnet,** daß
die Mündungsöffnung (36) der in das Schlammwasserabteil (14) hineinragenden ersten Leitung (32) und die Mündungsöffnung der in das Zwischenabteil einmündenden dritten Leitung (74, 76) jeweils an mechanischen Schwimmeranzeigen (38, 72) befestigt sind.

11. Fahrzeug nach Anspruch 1 oder 9, **dadurch gekennzeichnet,** daß
in dem Zwischenabteil (22) eine mechanische Schwimmeranzeige (69) vorhanden ist, durch den bei extrem niedrigem Wasserstand die in der dritten Leitung (76) vorhandene Pumpe (78) ausschaltbar und bei extrem hohen Wasserstand die in der ersten Leitung (32) vorhandene Pumpe (42) einschaltbar ist.

12. Fahrzeug nach Anspruch 1, **dadurch gekennzeichnet,** daß
in den Tanks (82) eine mechanische Schwimmeranzeige (99) vorhanden ist, durch die bei extrem hohem Wasserstand die dritte Leitung (76) verschließbar ist.

13. Fahrzeug nach Anspruch 1, **dadurch gekennzeichnet,** daß
die Tanks (82) leitungsmäßig verbunden sind.

## Claims

1. Sewer cleaning vehicle having
― a sludge liquor compartment, which can be closed by a tail-gate which can be swivelled away from said sludge liquor compartment,
― a service water compartment,
― a first pipe connection, consisting of a plurality of pipes, between the sludge liquor compartment and the service water compartment,
― a first filter inside the sludge liquor compartment for the coarse filtering of the sludge liquor which is present in this compartment and is taken in from outside the vehicle through a sludge hose,
― a second filter in the form of a revolving screen, provided with scrapers, in the first pipe connection,
― a high-pressure pump in another pipe leading away from the service water compartment, characterised in that
― there is an intermediate compartment (22) connected by piping between the sludge liquor compartment (14) and the service water compartment (82),
― there is an additional front compartment (24) connected by piping between this intermediate compartment (22) and the sludge liquor compartment (14),
― a first pipe (32) being present between the sludge liquor compartment (14) and the front compartment (24),
― a second pipe (66) being present between the front compartment (24) and the intermediate compartment (22),
― a third pipe (76) being present between the intermediate compartment (22) and the service water compartment (82),
― the sludge liquor compartment (14), the intermediate compartment (22) and the front compartment (24) being present, located in series one behind the other, in a common tank (10),
― the service water compartment being formed by two tanks (82) arranged in each case at the sides of the tank,
― a low-pressure pump (42, 78) being present in each case in the first pipe (32) and third pipe (76) at a level below the tank (10),
― the second filter (44) being arranged in the front compartment (24) above its bottom,
- - the first pipe (32) opening out above the outer surface (47) of the revolving screen (48) of this filter (44),
- - the second pipe (66) leading from this second filter (44) into the intermediate compartment (22),
- - a suction pipe (58) leading from the lower inside region (56) of the front compartment (24) from below the second filter (44) back into the sludge liquor compartment (14) and opening out there from above into said sludge liquor compartment.

2. Vehicle according to Claim 1, characterised in that
an upper float switch (62) is mounted in the front compartment (24) in such a way that, at a maximum water level corresponding to this float switch (62) inside the front compartment (24), which is still located below the second filter (44), the first pump (42) is switched on and the suction pipe (58) is opened.

3. Vehicle according to Claim 2, characterised in that
a lower float switch (60) is mounted in the front compartment (24) in such a way that, at a minimum water level corresponding to this float switch (60) inside the front compartment (24) the suction pipe (58), which is still immersed at this water level and leads to the sludge liquor compartment (14), can be closed (64).

4. Vehicle according to Claim 1, characterised in that
there is a further filter (80) in the third pipe (16), said filter (80) being connected additionally to a return pipe (84) which opens out into the upper region of the sludge liquor compartment (14) and through which the dirt accumulating at this filter (80) can be returned into the sludge liquor compartment (14).

5. Vehicle according to Claim 1, characterised in that
― this filter (80) has an integrated pressure differential control which initiates a cleaning operation in the case of a differential pressure between the filter entrance and the filter exit,
― due to the differential pressure between the return pipe (84) and the clean side of the filter, the particles of dirt are pulled off the filter and fed to the return pipe (84) through a rotating suction nozzle driven by a hydromotor, which return pipe opens out into the upper region of the sludge liquor container,
― this return operation is supported by the negative pressure in the sludge liquor container,
― this return operation operates fully automatically and the recovery process is not interrupted because, in terms of volume, only a small portion passes back to the sludge container via the return pipe.

6. Vehicle according to Claim 1, characterised in that
― there is partially an intermediate bottom (30) in the sludge liquor compartment (14) having side walls (31) which adjoin upwards and are partially constructed as a screen,
― the orifice (36) of the first pipe (32) is present above this intermediate bottom (30),
― the wall region, constructed as a screen, can be swivelled up by a hinge (33).

7. Vehicle according to Claim 1, characterised in that
the common partition, which is present between the sludge liquor compartment (14) and the intermediate compartment (22), is constructed as a piston (18) which can be displaced through the tank (10), with the result that, by displacing this piston (18) a corresponding reduction in the intermediate compartment (22) corresponds to an enlargement of the sludge liquor compartment (14).

8. Vehicle according to Claim 7, characterised in that,
with the tail-gate (12) swivelled away, the piston (18) can be passed completely through the sludge liquor compartment (14), with the result that the sludge present in this compartment can be pushed out by the piston (18) when the tail-gate (12) has been swivelled away.

9. Vehicle according to Claim 1, characterised in that
a pipe (98, 100) projects from the two tanks (82) and the intermediate compartment (22) at the top in each case for connection to a supply (102) of fresh water.

10. Vehicle according to Claim 1, characterised in that
the orifice (36) of the first pipe (32) projecting into the sludge liquor compartment (14) and the orifice of the third pipe (74, 76) opening out into the intermediate compartment are each attached to mechanical floating indicators (38, 72).

11. Vehicle according to Claim 1 or 9, characterised in that
there is in the intermediate compartment (22) a mechanical floating indicator (69), by means of which the pump (78) present in the third pipe (76) can be switched off at an extremely low water level and the pump (42) present in the first pipe (32) can be switched on at an extremely high water level.

12. Vehicle according to Claim 1, characterised in that
there is in the tanks (82) a mechanical floating indicator (99), by means of which the third pipe (76) can be closed at an extremely high water level.

13. Vehicle according to Claim 1, characterised in that
the tanks (82) are connected by piping.

## Revendications

1. Véhicule pour le nettoyage de canalisations d'égoûts, avec
― un compartiment à eau boueuse isolable au moyen d'une vanne arrière,
― un compartiment à eau recyclée,
― une première liaison consistant en plusieurs conduites entre le compartiment à eau recyclée,
― dans le compartiment à eau boueuse, un premier filtre en vue du filtrage grossier de l'eau boueuse contenue dans ce compartiment et qui est aspirée depuis l'extérieur du véhicule par une conduite d'aspiration,
― dans cette conduite, un second filtre sous forme d'un tambour rotatif de filtration muni de bandes de raclage,
― une pompe à haute pression dans une autre conduite conduisant hors du compartiment d'eau recyclée, **caractérisé en ce que**
― un compartiment intermédiaire (22) est relié par l'intermédiaire de conduites entre le compartiment d'eau boueuse (14) et le réservoir d'eau recyclée (82),
― un compartiment avant (24) supplémentaire est relié par l'intermédiaire de conduites entre ce compartiment intermédiaire (22) et le compartiment d'eau boueuse (14), tandis qu'une première conduite 32 est prévue entre le compartiment d'eau boueuse (14) et le compartiment avant (24), qu'une seconde conduite 66 est prévue entre le compartiment avant (24) et le compartiment intermédiaire (22), et qu'une troisième conduite (76) est prévue entre le compartiment intermédiaire (22) et le réservoir d'eau recyclée (82),
― le compartiment d'eau boueuse (14), le compartiment intermédiaire (22) et le compartiment avant (24) sont disposés en série les uns derrière les autres dans un réservoir (10) commun,
― le réservoir d'eau recyclée se présente sous la forme de deux réservoirs d'eau recyclée (82) placés sur les côtes du réservoir (10),
― des pompes à basse pression (42, 78) sont placées respectivement dans la première conduite (32) et la troisième conduite (76), dans le sens vertical en-dessous du réservoir (10), et
― le second filtre (44) est placé dans le compartiment avant (24), au-dessus du fond de celui-ci, tandis que la première conduite (32) débouche contre l'enveloppe 47 du tambour de filtration (48) de ce filtre (44), que la seconde conduite 66 raccorde ce second filtre (44) au compartiment intermédiaire (22), et qu'une conduite d'aspiration (58) reliant la zone intérieure du fond 56 du compartiment avant (24), en-dessous du second filtre (44) au compartiment d'eau boueuse (14) et débouche par le haut dans celui-ci.

2. Véhicule selon la revendication 1, **caractérisé en ce que**
― un contacteur supérieur à flotteur 62 est installé dans le compartiment avant (24) de telle manière que lorsque le niveau de liquide dans le compartiment avant (24) atteint un maximum correspondant à ce contacteur à flotteur (62), maximum qui se situe encore en-dessous du second filtre (44), la première pompe (42) est déclenchée et la conduite d'aspiration (58) est ouverte.

3. Véhicule selon la revendication 2, **caractérisé en ce que**
― un contacteur inférieur à flotteur (60) est installé dans le compartiment avant (24) de telle manière que lorsque le niveau de liquide dans le compartiment avant (24) atteint un minimum correspondant à ce contacteur à flotteur (60), la conduite d'aspiration (58) se trouvant encore immergée sous ce niveau de liquide et conduisant au compartiment d'eau boueuse (14) est fermée.

4. Véhicule selon la revendication 1, **caractérisé en ce que**
― un autre filtre (80) est prévu dans la troisième conduite (76), tandis que ce filtre (80) est en outre raccordé à une conduite de retour 84 qui débouche dans la partie supérieure du compartiment d'eau boueuse (14), les saletés apparaissant sur ce filtre (80) pouvant être renvoyées dans le compartiment d'eau boueuse (14).

5. Véhicule selon la revendication 1, **caractérisé en ce que**
― ce filtre (80) est équipé d'une commande intégrée basée sur la perte de charge, qui dans le cas d'une différence de pression entre l'entrée et la sortie du filtre induit une opération de nettoyage,
― les particules de saletés sont détachées du filtre par une différence de pression entre la conduite de retour (84) et le côté propre du filtre et sont transportées dans la partie supérieure du compartiment d'eau boueuse par un embout d'aspiration rotatif, entraîné par un moteur hydraulique, de la conduite de retour (84),
― cette opération de retour est actionnée par la dépression existant dans le compartiment d'eau boueuse, et
― cette opération de retour fonctionne de manière entièrement automatique et l'opération de recyclage n'est pas interrompue, car seule une faible fraction du volume est impliquée dans le retour vers le compartiment d'eau boueuse.

6. Véhicule selon la revendication 1, **caractérisé en ce que**
― un fond intermédiaire (30) est prévu dans le compartiment d'eau boueuse (14), dont les parois latérales se présentent en partie sous la forme d'un tamis et sont en partie reliées par le haut au compartiment d'eau boueuse,
― l'ouverture de la première conduite (32) est située au-dessus de ce fond intermédiaire (30), et
― la partie de la paroi se présentant sous la forme d'un tamis peut être relevée autour d'une charnière (33).

7. Véhicule selon la revendication 1, **caractérisé en ce que**
― la paroi de séparation mutuelle prévue entre le compartiment d'eau boueuse (14) et le compartiment intermédiaire (22) se présente sous la forme d'un piston (18) déplaçable dans le réservoir (10), de sorte qu'à une augmentation de la capacité du compartiment d'eau boueuse (14) obtenue par déplacement de ce piston (18) correspond une réduction proportionnelle de la capacité du compartiment intermédiaire (22).

8. Véhicule selon la revendication 7, **caractérisé en ce que**
― le piston (18) est déplaçable sur toute la longueur du compartiment d'eau boueuse (14) lorsque la tôle de fond arrière (12) est ouverte, de sorte que les boues présentes dans ce compartiment peuvent être extraites par le piston (18) lorsque la tôle de fond arrière (12) est relevée.

9. Véhicule selon la revendication 1, **caractérisé en ce que**
― des conduites (98, 100) de raccordement à la distribution d'eau (102) ressortent par le haut des deux réservoirs (82) et du compartiment intermédiaire (22).

10. Véhicule selon la revendication 1, **caractérisé en ce que**
― l'orifice (36) de la première conduite (32) débordant à l'intérieur de du compartiment d'eau boueuse (14) et l'orifice de la troisième conduite (74, 76) débouchant dans le compartiment intermédiaire sont respectivement fixés à un contacteur mécanique à flotteur (38, 72).

11. Véhicule selon la revendication 1 ou 9, **caractérisé en ce que**
― un contacteur mécanique à flotteur (69), grâce auquel la pompe (78) située dans la troisième conduite (76) peut être mise en marche lorsque le liquide atteint un niveau extrême inférieur et la pompe (42) située dans la première conduite (32) peut être mise en marche lorsque le liquide atteint un niveau extrême supérieur, est prévu dans le compartiment intermédiaire (22).

12. Véhicule selon la revendication 1, **caractérisé en ce que**
― un contacteur mécanique à flotteur (99) grâce auquel la troisième conduite (76) peut être fermée est situé dans les réservoirs (82).

13. Véhicule selon la revendication 1, **caractérisé en ce que**
― les réservoirs (82) sont reliés par des conduites.
